# EUROPÄISCHE PATENTANMELDUNG

(11) **EP 2 551 167 A2**
(43) Veröffentlichungstag der Anmeldung: **30.01.2013**
(21) Anmeldenummer: 12177707.2
(22) Anmeldetag: 24.07.2012
(51) Int. Cl.: B61F 5/12

(54) **Lastabhängige Federanordnung**

(30) Priorität: 25.07.2011 EP 11175271
(71) Anmelder: ELH Eisenbahnlaufwerke Halle GmbH & Co. KG, 06188 Landsberg, OT Queis (DE)
(72) Erfinder: Scholdan, Detlef, 06108 Halle/Saale (DE); Spieler, David, 04103 Leipzig (DE); Nicolin, Johannes, 6330 Cham (CH); Hoppe, Ulrich, 12205 Berlin (DE); Werner, Bernd, 16562 Hohen-Neuendorf (DE)
(74) Vertreter: Vossius & Partner

(57) **Zusammenfassung**

Die vorliegende Anmeldung betrifft eine lastabhängige Feder (40',40'') mit mindestens einem ersten Federelement, das in einer ersten Richtung wirkt und mindestens einem Reiber mit einem Gleitkörper (122), vorzugsweise aufweisend eine Reiberfeder (124), sowie einem Reibkörper (132), insbesondere zur Dämpfung einer Bewegung im Wesentlichen quer zur ersten Richtung.

## Beschreibung

### Technisches Gebiet

Die Erfindung betrifft eine lastabhängige Feder bzw. Federanordnung, insbesondere mit integriertem, lastabhängigem Reibdämpfer, vorzugsweise zur Verwendung in Drehgestellen für Schienenfahrzeuge und insbesondere für Güterwagen, beispielsweise als Primär und/oder Sekundärfeder, sowie ein Drehgestell mit einer solchen Federung.

### Stand der Technik

Bei Fahrzeugen, bspw. Schienenfahrzeugen und insbesondere bei Güterwagen werden im Allgemeinen Drehgestelle verwendet, die einen Rahmen mit typischerweise einem Querträger beziehungsweise einer Wiege und zwei Längsträgern umfassen, wobei die Längsträger häufig als Rahmen miteinander verbunden ausgestaltet sind. Die Längsträger sind dabei üblicherweise über eine Primärfederung mit Radlagern verbunden, in denen beispielsweise zwei Radsätze pro Drehgestell gelagert sind. Um vorteilhafte Laufeigenschaften wie minimierte Gleisbeanspruchung, hohe Fahrstabilität oder geringe Geräuschentwicklung möglich zu machen, werden die Längsträger heute auch zusätzlich über Sekundärfederungen beziehungsweise Wiegenfederungen mit dem Querträger verbunden. Dabei wird häufig der Querträger jeweils im Bereich seiner Längsenden über jeweils eine Sekundärfederung, die eine Mehrzahl von Federn aufweist, auf den Längsträgern abgestützt.

Ein Beispiel für ein Drehgestell für den Einsatz in Güterwagen ist das Drehgestell Y25, das auf einer Entwicklung der französischen Staatsbahn basiert, die vom internationalen Eisenbahnverband UIC standardisiert wurde und sich seit Jahrzehnten im Einsatz bei zahlreichen Bahnunternehmen in Europa bewährt.

Eine Schwierigkeit bei der Konstruktion solcher Drehgestelle oder anderer dynamisch beanspruchten Strukturen besteht unter anderem darin, dass die Lasten sehr unterschiedlich sein können, so dass die Federungen entsprechend für verschiedene Lasten ausgelegt sein müssen. Um dazu die Federbewegung lastabhängig dämpfen zu können, werden üblicherweise verschiedene Federn verwendet, die jeweils unterschiedliche Federsteifigkeiten aufweisen nämlich eine die auf den voll beladenen Zustand und eine die auf den leeren Zustand abgestimmt ist. Solche Federkombinationen werden z.B. bei den Drehgestellen "RideControl" der Firma Amerivcan Steel Corp. eingesetzt und sind in vielen anderen Typen, zum Beispiel bei den Drehgestellen Y25, zu finden. Diese Lösung erweist sich insbesondere dahingehend als nachteilig, dass in der Regel zwei Federn mit unterschiedlichem Durchmesser und unterschiedlichen Längen ineinander angeordnet verwendet werden, wobei es bei Leerlast zu einem schlackern des nicht beanspruchten Federelements kommt, dass eine Geräuschbelastung darstellt.

Bekannt ist weiterhin, beispielsweise aus der EP 0182339 A1, die Verwendung von Reibkeilen, um die Bewegung des Querträgers zu dämpfen. Die nach der genannten Schrift gezeigte Führung der Reibkeile in Elastomerfedern führt insbesondere zu parasitären Steifigkeiten, welche eine eindeutige Bestimmung der Beanspruchungen und damit der Dämpfungschrakteristik erschweren.

Aufgabe der Federung, insbesondere einer Primärfederung die zwischen Radlager und Längsträger vorgesehen wird, ist es insbesondere auch, die nötigen Längs- und Querfedersteifigkeiten sowie die Körperentkopplung zwischen den Komponenten, beispielsweise Radsatz und Drehgestell, zu erreichen. Da bei jedem Schwingungssystem ein Resonanzfall auftreten kann, sind Dämpfungselemente stets notwendig. Hierzu werden üblicherweise separate Reibungsdämpfer wie oben beschrieben oder hydraulische Dämpfer verwendet.

Die im Stand der Technik bekannten Federungen erweisen sich insbesondere dahingehend als Nachteilig, dass sie nachteilige Feder- und Dämpfungseingenschaften aufweisen und zudem verschleißbelastet sind. Dadurch wird insbesondere die Stabilität und bspw. Laufruhe der zu dämpfenden Anordnung, beispielsweise eines Drehgestells und damit des Schienenfahrzeugs, negativ beeinflusst, was sich wiederum nachteilig beispielsweise auf das Laufverhalten, insbesondere Laufruhe, Fahrstabilität und bspw. Gleisbeanspruchung auswirkt. Zudem sind die im Stand der Technik bekannten Lösungen aufwändig und kostenintensiv zu fertigen und zu montieren. Auch die laufenden Betriebskosten sind unverhältnismäßig hoch, zudem erfordern solche Konstruktionen zusätzliche Bauteile, zum Beispiel in Form von Trägern, Haltern und zusätzlichen Dämpfungselementen.

Der vorliegenden Erfindung liegt daher die Aufgabe zu Grunde, die Nachteile des Standes der Technik zu überwinden und eine verbesserte Federung bereitzustellen. Vorzugsweise wird eine verbesserte Federung mit integriertem Reibelement und vorgeschlagen. Weiterhin vorzugsweise wird eine verbesserte Federung, insbesondere Primärfederung, sowie ein verbessertes Drehgestell, insbesondere mit einer verbesserten Federung vorgeschlagen. Die erfindungsgemäße Federung soll insbesondere konstruktiv verhältnismäßig einfach ausgestaltet sein und vorteilhafte Dämpfungs- und Federeigenschaften, besonders im Hinblick auf Lastabhängigkeit und einhergehend damit beispielsweise Laufruhe, Laufstabilität und Gleisbeanspruchung aufweisen. Weiterhin soll sie die äußeren Abmessungen und damit die Einbaubarkeit nicht beeinflussen.

### Darstellung der Erfindung

Die Aufgabe wird erfindungsgemäß durch eine Federanordnung bzw. Feder gelöst, wie sie in den unabhängigen Ansprüchen definiert ist. Vorteilhafte Ausführungsvarianten der Erfindung ergeben sich aus den abhängigen Ansprüchen sowie der nachfolgenden Diskussion.

Die erfindungsgemäße Feder eignet sich beispielsweise als Primär- oder Sekundärfederung. Eine bevorzugte Ausgestaltung der Erfindung bezieht sich auf eine, bzw. die Verwendung der erfindungsgemäßen Feder in einer bzw. als eine, Primärfederung oder Sekundärfederung sowie beispielsweise ein Drehgestell, insbesondere für den Güterverkehr. Die Erfindung ist jedoch nicht auf ein Drehgestell oder eine Anwendung der Feder in einem solchen Drehgestell beschränkt. Weitere bevorzugte Anwendungen können bspw. Schwerlasttransporter und stationäre Schwingungsdämpfungssysteme sein

Die erfindungsgemäße, insbesondere lastabhängige, Feder umfasst mindestens ein erstes Federelement, das in einer ersten Richtung wirkt und insbesondere das Kräfte bzw. Bewegungen in dieser Richtung dämpft, und mindestens einen Reiber mit einem Gleitkörper, vorzugsweise mit Reiberfeder, sowie einem Reibkörper, insbesondere zur Dämpfung einer Bewegung im wesentlichen quer zur ersten Richtung.

Nachfolgend wird die Erfindung unter Bezugnahme auf einen rein bevorzugten, nicht einschränkenden Einsatz als Primärfederung in einem Drehgestell beschrieben.

Gemäß einer bevorzugten Ausführungsform weist ein Drehgestell einen Querträger beziehungsweise eine Wiege und zwei Längsträger auf. Die Längsträger sind vorzugsweise separate Bauteile des Drehgestells und nicht starr miteinander verbunden. Der Querträger kann im Bereich seiner beiden Längsenden jeweils über eine Sekundärfederung beziehungsweise eine Wiegenfederung mit je einem der beiden Längsträger verbunden sein. Das Drehgestell umfasst ferner mindestens zwei Radsätze mit je einer Radachse und zwei mit der Radachse, insbesondere drehfest *zur z-Achse,* verbundene Räder, wobei die Radachsen im Bereich ihrer Längsenden jeweils in einem Radsatzlager drehbar gelagert sind.

Vorzugsweise sind die beiden Radlager eines bzw. jedes Radsatzes des Drehgestells jeweils über eine Primärfederung mit einem der beiden Längsträger verbunden. Die Primärfederungen weisen vorzugsweise jeweils eine erfindungsgemäße Feder auf.

Die erfindungsgemäße Feder weist ein erstes Federelement auf, das in einer ersten Richtung wirkt und das insbesondere Kräfte bzw. Bewegungen in dieser Richtung dämpft. In der bevorzugten Anwendung in einem Fahrzeug, bspw. einem Drehgestell, ist das Federelement in einem ersten Winkel zu einer Senkrechten auf eine Fahrtrichtung zwischen dem zugehörigen Radlager und dem zugehörigen Längsträger angeordnet ist. Insbesondere falls die beiden Radlager, wie nachfolgend beschrieben, über eine Deichsel miteinander gekoppelt sind, kann die Deichsel im Wesentlichen durch die Primärfederungen, vorzugsweise horizontal, gehalten sein. Solche Primärfederungen dienen insbesondere der Sicherung einer notwendigen Längs- und Quersteifigkeit sowie der Entkoppelung von Radsatz und Rahmen beziehungsweise Radsatz und Längsträger.

Die erfindungsgemäße, insbesondere lastabhängige, Feder umfasst mindestens ein erstes Federelement, das in einer ersten Richtung wirkt und insbesondere das Kräfte bzw. Bewegungen in dieser Richtung dämpft, und mindestens einen Reiber mit einem Gleitkörper, vorzugsweise mit Reiberfeder, sowie einem Reibkörper, insbesondere zur Dämpfung einer Bewegung im wesentlichen quer zur ersten Richtung.

Die Feder, bspw. eine Primärfederung, weist dazu mindestens ein erstes Federelement auf, das in einer ersten Richtung wirkt und insbesondere das Kräfte bzw. Bewegungen in dieser Richtung dämpft, und mindestens einen Reiber mit einem Gleitkörper, der vorzugsweise mit einem weiteren Federelement, der Reiberfeder, versehen ist, auf. Der Reibkörper ist dabei insbesondere zur Dämpfung einer Bewegung im Wesentlichen quer zur ersten Richtung ausgebildet.

In der bevorzugten Ausgestaltung in einem Fahrzeug oder Drehgestell, ist das erste Federelement vorzugsweise in einem ersten Winkel zu einer Senkrechten auf eine Fahrtrichtung des Drehgestells zwischen dem zugehörigen Radlager und dem zugehörigen Längsträger angeordnet, wobei der Reiber insbesondere der Dämpfung einer Querbewegung zwischen Radsatz und Längsträger dient.

Gleitkörper und Reibköper, insbesondere mit Reiberfeder, sind vorzugsweise derart ausgebildet und angeordnet, dass sie, insbesondere bei Querbewegungen, bspw. zwischen Radsatz und Längsträger, in reibendem Kontakt miteinander stehen. Dazu ist die Feder, insbesondere die Reiberfeder, vorzugsweise ihrem Einsatz entsprechend ausgebildet, so dass dies insbesondere für einen Einsatzzustand unter Last gilt, d.h. wenn bspw. das mit dem Dämpferelement ausgestattete Schienenfahrzeug, vorzugsweise ein Güterwagon, nicht im unbeladenen sondern im beladenen Zustand ist. Vorzugsweise sind der Gleitkörper und/oder der Reibkörper derart angeordnet, dass Reibkörper und Gleitköper im unbelasteten Zustand nicht miteinander in Kontakt stehen und ein Spiel von vorzugsweise etwa 1 bis 3 mm, weiter bevorzugt von etwa 1,5 bis 2,5 mm und besonders bevorzugt von etwa 2 mm aufweisen. Damit sind der Gleitkörper und/oder der Reibkörper derart angeordnet, dass Reibkörper und Gleitköper im unbelasteten Zustand nur mit einer prozentual wesentlich geringeren Kraft belastet sind. Vorzugsweise ist die Steifigkeit der Reibfeder entsprechend ausgewählt bzw. eingestellt. Bei höherer Belastung in die erste Richtung, bspw. Zuladung, erfolgt ein Kraftanstieg zwischen Reibkörper und Gleitkörper, wodurch insbesondere der lastabhängige Bezug erreicht wird.

Vorzugsweise ist der Reibkörper im Bereich der dem Längsträger zugewandten Oberseite der Feder und der Gleitkörper demgegenüber im Bereich der dem Radsatzlager zugewandten Unterseite der Federanordung angeordnet. Die Anordnung kann auch umgekehrt sein. Der Gleitkörper is weiterhin vorzugsweise aus Metal, vorzugsweise aus Edelstahl und bevorzugt aus V2A-Stahl hergestellt.

Der Gleitkörper ist vorzugsweise in einem Rahmenelement, vorzugsweise einem U-förmigen Rahmenelement angeordnet. Der Reiber, vorzugsweise das Rahmenelement, weist ferner ein Gleitkörperbett, vorzugsweise ausgebildet als Reiberfeder, auf, das vorzugsweise aus einem Kunststoff und bevorzugt aus Gummi hergestellt ist. Das Gleitkörperbett bzw. die Reiberfeder hat vorzugsweise eine Härte von etwa 50 bis 80 ShoreA, vorzugsweise von etwa 60 bis 70 ShoreA und weiter bevorzugt von etwa 63 bis 67 ShoreA und besonders bevorzugt von etwa 65 ShoreA (nach ISO 7619). Der Gleitköper ist dabei in ein bzw. in das Gleitkörperbett bzw. die Reiberfeder eingebettet, wobei das Gleitkörperbett vorzugsweise einen U-förmigen Querschnitt, insbesondere in Fahrtrichtung (im eingebauten Zustand), aufweist und den Gleitkörper an zwei gegenüberliegenden Seiten zumindest teilweise umfasst, wobei der Gleitkörper vorzugsweise form- und/oder kraftschlüssig mit dem Gleitkörperbett verbunden ist.

Die U-förmige Umfassung des Gleitkörpers durch die Reiberfeder realisiert damit insbesondere differenzierte Federsteifigkeiten in Fahrzeuglängsrichtung und Fahrzeugquerrichtung. Bevorzugt ist die die Federsteifigkeit der Reiberfeder derart ausgebildet, dass in Fahrzeuglängsrichtung eine vorteilhafte nichtlineare Charakteristik des Dämpfungselementes realisiert ist, so dass die Dämpfungswirkung vorteilhafter Weise erst bei größeren Querbewegungen eintritt. Die Federcharakteristik der Reiberfeder in Fahrzeuglängsrichtung ist vorteilhafter Weise so ausgebildet, dass diese die Steifigkeit der Primärfeder nicht oder nur unwesentlich beeinflusst.

Die Federcharakteristik der Reiberfeder in vertikaler Richutng steht vorteilhafter Weise in einem Verhältnis zur Vertikalsteifigkeit des ersten Federlementes und/oder zweiten Federelements der Primärfeder, welches derart gewählt ist, dass mit zunehmender Beladung eine progressiv ansteigende Kraft auf dem Reiber erreicht wird.

Der Reibkörper ist aus Kunststoff, vorzugsweise aus einem Reibwerkstoff hergestellt und Reibkörper und Gleitköper bilden einen Reibungskoeffizienten von etwa 0,15 bis 0,35 µ, vorzugsweise von etwa 0,2 bis 0,3 µ und weiter bevorzugt von etwa 0,24 bis 0,26 µ und besonders bevorzugt von etwa 0,25 µ.

Der Reibkörper ist vorzugsweise an einem Trägerkörper, vorzugsweise aus Stahl, befestigt, vorzugsweise verschraubt, der wiederum bevorzugt an der Feder, bspw. der Primärfederung und/oder dem Drehgestell befestigt ist. Die Feder umfasst bevorzugt ein unteres Rahmenelement, vorzugsweise aus Stahl, das vorzugsweise ausgebildet ist, im Bereich eines Radsatzlagers oder eines Radsatzlageradapters angeordnet zu werden, und ein oberes Rahmenelement, das vorzugsweise ausgebildet ist, im Bereich eines Längsträgers angeordnet zu werden. Vorzugsweise ist der Gleitkörper am unteren und der Reibkörper am oberen Rahmenelement angeordnet. Die Anordnung kann auch umgekehrt erfolgen. Das mindestens eine Federelement ist zwischen dem oberen und unteren Rahmenelement angeordnet und vorzugsweise direkt mit diesem/n verbunden. Der erste Winkel der Primärfederung des Drehgestells ist vorzugsweise in einem Bereich von 90° bis 135° zur Senkrechten, vorzugsweise im Einbauzustand und vorzugsweise auf die Fahrtrichtung, und vorzugsweise in bzw. entgegen der Fahrtrichtung, eines Fahrzeugs, bspw. des Drehgestells, ausgestaltet und beträgt insbesondere etwa 115° bis 125° und besonders bevorzugt etwa 120°. In einem solchen Winkelbereich kann eine bevorzugte Federwirkung der ersten Federelemente, vorzugsweise in Längs- bzw. x-Richtung und vertikaler bzw. z-Richtung erreicht werden.

Mit Vorteil weist dabei Feder ein zweites Federelement auf, das in einem zweiten Winkel zur Senkrechten (z-Achse), vorzugsweise auf die Fahrtrichtung eines Fahrzeugs, zwischen dem zugehörigen Radlager und dem zugehörigen Längsträger angeordnet ist (im Einbauzustand), wobei der zweite Winkel vorzugsweise etwa dem vorzeichenverkehrten ersten Winkel entspricht. Vorzugsweise ist das obere und/oder untere Rahmenelement derart ausgebildet, vorzugsweise gekrümmt, dass die Federelemente den ersten bzw. zweiten Winkel einnehmen.

Der Reiber ist vorzugsweise zwischen, vorzugsweise in Fahrtrichtung gesehen, dem ersten und zweiten Federelement angeordnet und erstreckt sich vorzugsweise quer zur Fahrtrichtung (im Einbauzustand). Weiter sind die Federelemente der Feder vorzugsweise als Elastomerfedern ausgestaltet.

Mit solchen Federungen kann eine effiziente einfache Federung und Dämpfung, bspw. einer Radachse, realisiert werden, die besonders bevorzugte Feder- und Fahreigenschaften sowie eine einfache, dabei aber dauerfeste und leichte, Gestaltung ermöglichen.

Der vorteilhafte Reiber bewirkt dabei, insbesondere in Kombination mit den weiteren Merkmalen der Feder, eine Reibungsdämpfung der Querbewegungen (in Richtung der Erstreckung des Gleitkörpers bzw. der Reiberfeder). Der Reiber kann insbesondere vollständig im Bauraum der Feder integriert werden, arbeitet lastabhängig, wirkt in (Fahrzeug- bzw. Drehgestell-) Querrichtung und besitzt weiterhin eine definierte Quersteifigkeit. Insbesondere die federnde Lagerung des Gleitkörpers durch die Reiberfeder erlaubt eine definierte bzw. definierbare Reaktion des Reibers in Abhängigkeit von der (Fahrzeug) Last. Dabei kann insbesondere in Querrichtung, besonders durch die Reiberfeder, ein der Dämpfung vorausgehendes Spiel, bspw. von etwa 2 bis 3 mm, eingestellt werden. In Längsrichtung weist die Feder dabei vorzugsweise eine große Schubweichheit auf. In Hauptdämpfungs- bzw. Querrichtung weist die Feder bzw. der Reiber vorzugsweise eine progressive Kennlinie auf. Weiterhin weist die erfindungsgemäße Feder keine (bspw. metallische) Körperschallbrücke auf.

Eine bevorzugte Ausgestaltung der vorliegenden Erfindung betrifft den Einsatz in einem Drehgestell als Primärfederung. Dabei hat sich das Zusammenspiel mit einer Sekundärfederung als besonders vorteilhaft gezeigt. Dies wird nachfolgend als bevorzugte, nicht einschränkende Ausführungsform beschrieben. Die Sekundärfederungen weisen vorzugsweise jeweils eine Mehrzahl von Federelementen und einen Dämpferwinkel auf. Die Dämpferwinkel der Sekundärfederungen umfassen dabei jeweils einen Hebelarm mit einem ersten Schenkel und einem angewinkelt zum ersten Schenkel angeordneten zweiten Schenkel, wobei an einem dem zweiten Schenkel abgewandten Endbereich des ersten Schenkels des Hebelarms ein Reibkörper mit einer im Wesentlichen ebenen Reibfläche, vorzugsweise bewegbar und bevorzugt drehbar, angeordnet ist und wobei am Hebelarm eine Kippachse vorgesehen ist, die im Wesentlichen in der Verlängerung der Reibfläche des Reibkörpers liegt. Unter dem Begriff bewegbar wird hier in Bezug auf die Anordnung des Reibkörpers am Hebelarm insbesondere verstanden, dass der Reibkörper lose am Hebelarm bspw. in einer in diesem vorgesehenen Ausnehmung anliegt und nicht fest mit ihm verbunden ist, so dass er in Bezug auf den Hebelarm bewegt werden kann. Insbesondere ist der Reibkörper vorzugsweise drehbar mit dem Hebelarm verbunden, wobei der Reibkörper vorzugsweise um eine Achse gedreht werden kann, die im Wesentlichen parallel zur Kippachse ist.

Mittels der beschriebenen Ausgestaltung der Sekundärfederungen kann eine bevorzugte lastabhängige Reibungsdämpfung des Querträgers realisiert werden. Bei der beschriebenen Ausgestaltung des Hebelarms und des Reibkörpers liegt der Drehpunkt beziehungsweise die Drehachse des Dämpferwinkels in der Ebene der Reibfläche, also des Reibkontakts des Dämpferwinkels mit dem Querträger bzw. einer daran angeordneten Reibfläche. Dadurch kann insbesondere eine Beeinflussung der Dämpfkräfte aus der Bewegungsrichtung heraus minimiert beziehungsweise vermieden werden. Insbesondere wirken keine Momente, die sich auf Grund eines Versatzes zwischen Kippachse und Reibebene ergeben können, auf die Reibfläche. Die Reibkräfte können somit vorteilhaft eingestellt werden und der Verschleiß und damit letztendlich das Dämpfungsverhalten optimiert werden. Die lose beziehungsweise bewegbare und vorzugsweise drehbare Halterung des Reibkörpers am Hebelarm, besonders in Verbindung mit der ebenen oder planaren Ausgestaltung der Reibfläche des Reibkörpers, ermöglichen weiter ein konstruktiv verhältnismäßig einfaches effizientes Übertragen und Auffangen der Kräfte beziehungsweise des Moments vom Dämpferwinkel beispielsweise auf den Querträger. Zudem kann der Reibkörper seine Position in Bezug auf den Hebelarm selbständig anpassen, so dass der Reibkörper verhältnismäßig wenig bzw. optimiert beansprucht wird und die Dämpfung optimal erfolgen kann. Insgesamt ermöglicht die erfindungsgemäße Ausgestaltung der Sekundärfederungen insbesondere eine verhältnismäßig einfach ausgestaltete, effiziente, langlebige und zielgerichtet wirkende Dämpfung der Sekundärfederung.

Weitere alternative und/oder zusätzliche Aspekte der Erfindung betreffen:
1. Lastabhängige Feder mit mindestens einem ersten Federelement, das in einer ersten Richtung wirkt und mindestens einem Reiber mit einem Gleitkörper, vorzugsweise aufweisend eine Reiberfeder, sowie einem Reibkörper, insbesondere zur Dämpfung einer Bewegung im Wesentlichen quer zur ersten Richtung.
2. Primär- oder Sekundärfederung zum Verbinden eines Radsatzlagers mit einem Längsträger oder zum Verbinden eines Längsträgers mit einem Querträger in einem Drehgestell, mit einer Feder nach Aspekt 1, wobei das erste Federelement in einem ersten Winkel zu einer Senkrechten auf eine Fahrtrichtung des Drehgestells zwischen dem zugehörigen Radlager und dem zugehörigen Längsträger angeordnet ist und in dieser wirkt, und der Reiber zur Dämpfung einer Querbewegung zwischen Radsatz und Längsträger bzw. Längsträger und Querträger ausgebildet ist.
3. Drehgestell mit einem Querträger und zwei Längsträgern, bei dem der Querträger im Bereich seiner beiden Längsenden jeweils über eine Sekundärfederung oder starr mit einem der beiden Längsträger verbunden ist, und das mindestens zwei Radsätze mit je einer Radachse und zwei mit der Radachse verbundenen Rädern umfasst, wobei die Radachsen im Bereich ihrer Längsenden jeweils in einem Radsatzlager drehbar gelagert sind, wobei die beiden Radsatzlager jeweils über eine Primärfederung mit einem der beiden Längsträger verbunden sind, wobei die Primärfederung und/oder die Sekundärfederung, eine Primär- oder Sekundärfederung nach Aspekt 2 oder eine Feder nach Aspekt 1 aufweisen.
4. Feder oder Drehgestell nach einem der vorangegangenen Aspekte, wobei Gleitkörper und Reibköper derart ausgebildet und angeordnet sind, dass sie, insbesondere bei Querbewegungen, insbesondere zwischen Radsatz und Längsträger oder insbesondere zwischen Längsträger und Querträger, und insbesondere unter Last, in reibendem Kontakt miteinander stehen.
5. Feder oder Drehgestell, nach einem der vorangegangenen Aspekte, wobei der Reibkörper im Bereich der, insbesondere dem Längsträger oder dem Querträger zugewandten, Oberseite der Feder und der Gleitkörper demgegenüber im Bereich der, insbesondere dem Radsatzlager oder dem Längsträger zugewandten, Unterseite der Feder angeordnet ist.
6. Feder oder Drehgestell, nach einem der vorangegangenen Aspekte, wobei der Gleitkörper aus Metall, vorzugsweise aus Edelstahl und bevorzugt aus V2A-Stahl hergestellt ist.
7. Feder oder Drehgestell, nach einem der vorangegangenen Aspekte, wobei der Gleitkörper in einem Rahmenelement, vorzugsweise einem U-förmigen Rahmenelement angeordnet ist.
8. Feder oder Drehgestell, nach einem der vorangegangenen Aspekte, wobei der Reiber, vorzugsweise das Rahmenelement, ein Reibkörperbett, insbesondere eine Reiberfeder aufweist, das/die vorzugsweise aus einem Kunststoff und bevorzugt aus Gummi hergestellt ist.
9. Feder oder Drehgestell, nach einem der vorangegangenen Aspekte, wobei die Reiberfeder eine Härte von etwa 50 bis 80 ShoreA, vorzugsweise von etwa 60 bis 70 ShoreA und weiter bevorzugt von etwa 63 bis 67 ShoreA und besonders bevorzugt von etwa 65 ShoreA aufweist
10. Feder oder Drehgestell, nach einem der vorangegangenen Aspekte, wobei der Gleitköper in ein bzw. in das Gleitkörperbett eingebettet ist, wobei das Gleitkörperbett vorzugsweise einen U-förmigen Querschnitt, insbesondere in einer Richtung, insbesondere einer Fahrtrichtung, aufweist und den Gleitkörper an zwei gegenüberliegenden Seiten zumindest teilweise umfasst und wobei der Gleitkörper vorzugsweise form- und/oder kraftschlüssig mit der Reiberfeder verbunden ist.
11. Feder oder Drehgestell, nach einem der vorangegangenen Aspekte, wobei der Reibkörper aus Kunststoff, vorzugsweise aus einem Reibwerkstoff hergestellt ist.
12. Feder oder Drehgestell, nach einem der vorangegangenen Aspekte, wobei Reibkörper und Gleitköper einen Reibungskoeffizienten von etwa 0,15 bis 0,35 µ, vorzugsweise von etwa 0,2 bis 0,3 µ und weiter bevorzugt von etwa 0,24 bis 0,26 µ und besonders bevorzugt von etwa 0,25 µ ausbilden.
13. Feder oder Drehgestell, nach einem der vorangegangenen Aspekte, wobei der Reibkörper an einem Trägerkörper, vorzugsweise aus Stahl, befestigt, vorzugsweise verschraubt, ist.
14. Feder oder Drehgestell, nach einem der vorangegangenen Aspekte, wobei die Feder ein unteres Rahmenelement, das vorzugsweise ausgebildet ist, im Bereich z.B eines Radsatzlagers bzw. eines Radsatzlageradapters oder eines Längsträgers angeordnet zu werden, und ein oberes Rahmenelement, das vorzugsweise ausgebildet ist, im Bereich eines Längsträgers oder eines Querträgers angeordnet zu werden.
15. Feder oder Drehgestell, nach einem der vorangegangenen Aspekte, wobei das obere und das untere Rahmenelement vorzugsweise aus Stahl hergestellt sind.
16. Feder oder Drehgestell, nach einem der vorangegangenen Aspekte, wobei der Gleitkörper am unteren und/oder der Reibkörper am oberen Rahmenelement angeordnet ist, vorzugsweise derart, dass Reibkörper und Gleitköper im unbelasteten Zustand nicht miteinander in Kontakt stehen ein Spiel von vorzugsweise etwa 1 bis 3 mm, weiter bevorzugt von etwa 1,5 bis 2,5 mm und besonders bevorzugt von etwa 2 mm aufweisen, vorzugsweise bei angepasster Steifigkeit der Reibfeder.
17. Feder oder Drehgestell, nach einem der vorangegangenen Aspekte, wobei das erste und/oder zweite Federelement zwischen dem oberen und unteren Rahmenelement angeordnet ist/sind und vorzugsweise direkt mit diesem/n verbunden ist/sind.
18. Feder oder Drehgestell, nach einem der vorangegangenen Aspekte, bei dem die ersten Winkel β₁ jeweils in einem Bereich von 10° bis 50° zur Senkrechten auf eine Richtung ausgestaltet sind und insbesondere etwa 30° betragen
19. Feder oder Drehgestell, nach einem der vorangegangenen Aspekte, bei dem die Feder ein zweites Federelement aufweist, das in einem zweiten Winkel β₂ zur Senkrechten auf die Fahrtrichtung, vorzugsweise zwischen dem zugehörigen Radlager und dem zugehörigen Längsträger, angeordnet ist.
20. Feder, nach Aspekt 19, wobei der zweite Winkel etwa gleich dem ersten Winkel ist bzw. dem vorzeichenverkehrten ersten Winkel entspricht, wobei der erste und zweite Winkel vorzugsweise in einer Ebene liegen.
21. Feder oder Drehgestell, nach einem der vorangegangenen Aspekte, wobei das obere und/oder untere Rahmenelement derart ausgebildet, vorzugsweise gekrümmt, ist bzw. sind, dass die Federelemente den ersten bzw. zweiten Winkel einnehmen.
22. Feder oder Drehgestell, nach einem der vorangegangenen Aspekte, wobei der Reiber zwischen dem ersten und zweiten Federelement angeordnet ist.
23. Feder oder Drehgestell, nach einem der vorangegangenen Aspekte, bei dem die Federelemente als Elastomerfedern ausgestaltet sind.

### Kurze Beschreibung der Zeichnungen

Im Folgenden wird die erfindungsgemäße Feder im beispielhaften, bevorzugten Einsatz in einer Primärfederung eines Drehgestells unter Bezugnahme auf die beigefügten Zeichnungen anhand von Ausführungsbeispielen detaillierter beschrieben.

Es zeigen:
- Fig. 1: eine perspektivische Ansicht eines erfindungsgemäßen Drehgestells;
- Fig. 2a: eine Seitenansicht auf ein erfindungsgemäßes Drehgestells, Fig. 2b eine teilgeschnittene Seitenansicht des Drehgestells;
- Fig. 3: ein Detail A einer Sekundärfederung mit Dämpferwinkel des Drehgestells gemäß Fig. 2a;
- Fig. 4: eine perspektivische Ansicht eines erfindungsgemäßen Drehgestells ohne Querträger;
- Fig. 5: eine Draufsicht auf ein erfindungsgemäßes Drehgestell mit Bremsträgern;
- Fig. 6: eine teilgeschnittene Draufsicht auf ein erfindungsgemäßes Drehgestell mit Bremsträgern ohne Querträger;
- Fig. 7: eine Vorderansicht eines erfindungsgemäßen Drehgestells;
- Fig. 8: eine Unteransicht eines erfindungsgemäßen Drehgestells;
- Fig. 9: eine erfindungsgemäße Feder, wobei Fig. 9a eine Seitenansicht Fig. 9b eine Draufsicht und Fig. 9c eine dreidimensionale Ansicht der erfindungsgemäßen Feder zeigt; und
- Fig. 10: einen erfindungsgemäßen Reiber, wobei Fig. 10a eine entlang der Line A-A in Fig. 9a geschnittene Seitenansicht des Reibers (mit Reibkörperanordnung) im Einbauzustand in einer Feder, Fig. 10b eine dreidimensionale Ansicht der Gleitkörperanordnung und Fig. 10c eine teilgeschnittene Ansicht der Gleitkörperanordnung entlang der Linie B-B in Fig. 10a zeigt.

Fig. 1 zeigt eine dreidimensionale Ansicht eines erfindungsgemäßen Drehgestells 1 bzw. eines Drehgestells mit einer erfindungsgemäßen Feder bzw. Federanordnung als Primärfeder von oben. Fig. 1, wie auch die nachfolgenden Figuren 2 bis 8, ist mit einem dreiachsigen Koordinatensystem versehen, auf das im Rahmen in dieser Anmeldung zur Beschreibung des erfindungsgemäßen Drehgestells sowie der Orientierung und Ausrichtung einzelner Elemente davon Bezug genommen wird. In diesem Zusammenhang wird die x-Richtung auch als Fahrt- oder Längsrichtung des Drehgestells, der Feder oder der Primärfederung bezeichnet. Die y-Richtung wird auch als Querrichtung bezeichnet, wobei die durch die Richtung x und y aufgespannte Ebene auch als horizontale Ebene bezeichnet wird. Auf die x- und y-Richtung wird, je nach Ansicht, auch als Horizontale verwiesen. Die z-Richtung wird auch als Vertikale oder Senkrechte bezeichnet. Die konstruktionsbedingte Fahrtrichtung des Drehgestell ist in x-Richtung, die Schwerkraft wirkt in z-Richtung. Entsprechendes gilt auch für die Darstellung der erfindungsgemäßen Feder gemäß Fig. 9 und 10, insbesondere in Bezug zu der beispielhaften, bevorzugten Anordnung als Primärfeder, wie in den anderen Figuren dargestellt.

Das erfindungsgemäße Drehgestell weist einen dreiteiligen Rahmen, vorzugsweise in Schweißausführung, auf. Der dreiteilige Rahmen umfasst einen ersten Längs- oder Langträger 3a, einen zweiten Längsträger 3b und einen Querträger 5. Diese Bauteile sind gemäß einer bevorzugten Ausführungsform als kastenförmige Schweißkonstruktion gestaltet. An den Längsträgern 3 (3a, 3b) sind vorzugsweise Funktionselemente, wie beispielsweise Stützelemente 7a, 7b, 9a, 9b, vorzugsweise als Aufnahmen zur Lagerung der Halter der Bremseinrichtungen ausgebildet, und/oder Stützelemente 11a, 11 b, 13a, 13b zum Abstützen bzw. Positionieren oder Führen des Querträgers 5 und/oder von Elementen der sekundären Federung, angeschweißt (s.a. Fig. 4). Längsträger 3a, 3b und Querträger 5 sind vorzugsweise durch eine Anhebesicherung, vorteilhafter Weise ausgeführt als Seilsicherungen, miteinander verbunden. Dies verhindert ein Trennen von sonst nur lose miteinander verbundenen Lang- und Querträgern im Betrieb.

Gemäß der dargestellten bevorzugten Ausführungsform weist das Drehgestell 1, vorzugsweise eigenspannungsarme, Laufradsätze 15a, 15b mit Rädern 17 und Radsatzlagern 19 auf. Vorzugsweise sind die Endanschläge des Querträgers 5 zwischen den Langträgern bzw. Längsträgern 3a, 3b und/oder zwischen den Längsträgern 3a, 3b und den Radsatzlagern 19 der Radsätze 15a, 15b mit Kunststoffscheiben versehen. Vorzugsweise weisen die jeweiligen Endanschläge ein Verschleißblech einerseits sowie eine am gegenüberliegenden Bauteil angeordnete Kunststoffscheibe auf. Dies verringert insbesondere den Verschleiß und dient der Lärmreduzierung im Betrieb. Die Radsatzlager sind vorzugsweise mit Radsatzlageradaptern 21 versehen, die definiert und vorzugsweise lösbar mit dem Radsatz 15 verbunden sind und das jeweilige Radsatzlager 19 zumindest teilweise umgeben. Vorzugsweise sind die Langträger 3 mit den Radsätzen 15 über derartige Radsatzlageradapter 21 verbunden.

Die Bauteile sind vorzugsweise so zueinander angeordnet bzw. so miteinander bzw. gegeneinander geführt, dass zwischen Querträger 5 und Längsträger 3a bzw. 3b ein Querspiel von etwa +/- 20 mm, vorzugsweise etwa +/- 10 mm vorgesehen ist. Das Querspiel zwischen Radsatz 15a, 15b und Längsträger 3a, 3b beträgt vorzugsweise etwa +/- 20mm und bevorzugt etwa +/- 10mm. Das Längsspiel zwischen Radsatz 15a, 15b und Längsträger 3a, 3b beträgt vorzugsweise +/- 12mm, besonders bevorzugt etwa +/- 6mm. Das Längsspiel zwischen Querträger 5 und Längsträger 3a, 3b ist vorzugsweise kleiner etwa 4mm, vorzugsweise etwa 0mm.

Zwischen Querträger 5 und jedem Längsträger 3a, 3b ist gemäß der dargestellten bevorzugten Ausführungsform eine Wiegenfederung angeordnet (s.a. Fig. 2a, 2b, 3 und 4). Diese umfasst pro Längsträger 3a, 3b vorzugsweise 2, besonders bevorzugt 4 oder mehr Federn 20 (20', 20").

Die Sekundärfederungen sind auch der Darstellung gemäß Figur 4 deutlich zu entnehmen, wobei ersichtlich wird, dass gemäß der dargestellten bevorzugten Ausführungsform vier Federelement verwendet werden, wobei zwei erste Federelemente 20' in einer Aufnahme bzw. in einem Federtopf 28a, 28b des jeweiligen Dämpferwinkels 22a, 22b angeordnet sind, also zwischen Dämpferwinkel und Querträger 5 (in Figur 4 nicht dargestellt) wirken. Jeweils zwei zweite Federelemente 20" wirken zwischen Langträger 3a bzw. 3b und Querträger 5. Die Sekundärfederung kann auch durch die erfindungsgemäße Feder realisiert werden.

Das Drehgestell weist ferner Radsätze, vorzugsweise zumindest zwei Radsätze 15 (15a, 15b) mit Rädern 17 auf. Zwischen den Radsätzen 15 und den Langträgern 3 ist eine Primärfederung 40 vorgesehen (vgl. Figuren 2a, 2b, 9, 10), insbesondere in Übereinstimmung mit der erfindungsgemäßen Feder. Diese wird vorzugsweise durch eine erfindungsgemäße Feder, wie im einleitenden Teil der Beschreibung diskutiert, realisiert. Vorzugsweise werden zwei winklig zueinander angeordnete erste Federelemente 40' und zweite Federelemente 40", vorzugsweise Gummi bzw. Elastomer aufweisende Federelemente verwendet. Diese sind, vorzugsweise entlang ihrer Achsen (a₁ und a₂; gestrichelt in Fig. 9a) winklig (β₁; β₂) zueinander und zur Senkrechten Z angeordnet, vorzugsweise wie eingangs beschrieben. Die Federelemente 40', 40" sind zwischen zwei Rahmenelementen, einem oberen Rahmenelement 100' und einem unteren Rahmenelement 100", angeordnet. Die Rahmenelemente 100', 100" sind nach oben gewölbt ausgebildet. So wird die winklige Feder und die entsprechende Kraftübertragung (im Einbauzustand in ein Drehgestell zur Fahrtrichtung nach vorn und hinten geneigt) begünstigt und zudem der Einbau auf den Radsätzen bzw. dem Radsatzlager vereinfacht. So kann eine verbesserte Einbausituation und eine verbesserte Leistung der Primärfederung erreicht werden.

Die Primärfederung, insbesondere die Rahmenelemente, haben vorzugsweise ein Abmessung von etwa 200 - 400mm, vorzugsweise etwa 250 - 350 mm und weiterhin bevorzugt etwa 275 bis 295 mm Länge l und von etwa 100 - 300mm, vorzugsweise 150 - 250 mm und weiterhin bevorzugt von etwa 190 bis 210mm Breite t. Vorzugsweise ist eine Öffnung bzw. ein Loch 102 in einer der, vorzugsweise des oberen, Rahmenelemente vorgesehen.

Zwischen den Federelementen 40', 40" und zwischen den Rahmenelementen 100', 100" ist weiterhin ein Reiber 110 angeordnet (in Fig. 9a nur die Gleitkörperanordnung 120 dargestellt). Der Reiber umfasst eine Gleitkörperanordnung 120 mit einem Gleitkörper 122 sowie eine Reibkörperanordnung 130 mit einem Reibkörper 132. Reiber 110 bzw. Gleitkörper 122 und Reibkörper 132 sind vorzugsweise wie eingangs beschrieben ausgebildet.

Insbesondere ist Gleitkörper bzw. Gleitplatte 122 in einem Gleitkörperbett 124 angeordnet, das wiederum in einem Gleitköperrahmenelement 126 angeordnet ist. Gleitkörperrahmenelement 126 und Gleitkörperbett, insbesondere Reiberfeder, 124 sind hier im Querschnitt gemäß Fig. 10a, also im Schnitt quer zur Fahrtrichtung des Drehgestells, U-förmig ausgebildet und zwar derart, das die Schenkel des Gleitkörperrahmenelements 126 und/oder der Reiberfeder 124 den Gleitkörper 122 seitlich umfassen. Gleitkörperrahmenelement 126 und Reiberfeder 124 sind, hier mittels Befestigungsmitteln 128, vorzugsweise Bolzen, aneinander und am unteren Rahmenelement 100" befestigt.

Der Gleitkörper weist vorzugsweise eine Länge l-g von etwa 150 bis 190mm, vorzugsweise etwa 160 bis 180 und bevorzugt von etwa 165 bis 170mm auf. Diese Länge erstreckt sich im Einbauzustand vorzugsweise quer zur Fahrtrichtung des Drehgestells. Die Gesamtlänge der Gleitkörperanordnung 120 entspricht dabei vorzugsweise etwa der Breite t der Rahmenelemente 100', 100". Das Gleitkörperrahmenelement 126 weist vorzugsweise eine Breite b von etwa 20 bis 40mm, vorzugsweise von etwa 25 bis 30mm und bevorzugt von etwa 29 bis 31mm sowie eine Höhe H von etwa 25 bis 45mm, vorzugsweise etwa 33 bis 43 mm und bevorzugt etwa 37 bis 39mm. Die Höhe h der Gleitkörperanordnung beträgt vorzugsweise etwa 35 bis 55mm, vorzugsweise etwa 40 bis 50mm und bevorzugt etwa 42 bis 46mm. Die Höhe der Gleitkörperanordnung kann dabei konstruktiv bedingt gewählt werden. Die Gleitfläche 122a des Gleitkörpers 122 steht über das Gleitkörperrahmenelement 126 hinaus. Die Höhe h-g des Gleitkörpers 122 beträgt vorzugsweise etwa 15 bis 25mm und vorzugsweise etwa 18 bis 22mm und die Höhe h-gb der Reiberfeder in der Basis des U-Profils, also unterhalb des Gleitkörpers 122, beträgt vorzugsweise etwa 15 bis 25mm und vorzugsweise etwa 18 bis 22mm. Reibkörper 132 ist, vorzugsweise mittels eines Reibkörperbetts bzw. -trägers 134, am Rahmenelement 100' befestigt. Die Befestigung zwischen Reibkörper 132 und Reibkörperträger 134 erfolgt dabei form- und/oder kraftschlüssig, vorzugsweise mittels Befestigungselementen 138, bspw. Schrauben, und/oder im Träger 134 und/oder Reibkörper 132 ausgebildeten Schultern 136. Ein Spalt 140, der sich lastabhängig schließt, ist vorgesehen, wie eingangs beschrieben.

Reibkörper 132 und Gleitkörper 122 sind vorzugsweise derart angeordnet und ausgebildet, dass sie bei Belastung lastabhängig aufeinander Reiben. Durch die geometrische Ausgestaltung wirken sie in Querrichtung der Federung bzw. quer zur Fahrtrichtung des Drehgestellt. Eine definierte Quersteifigkeit wird somit bereitgestellt. Dies ist insbesondere in Kombination mit der beschriebenen Sekundärfederung vorteilhaft. Versuche haben ergeben, dass das Vorsehen des erfindungsgemäßen Reibers die Gesamtsteifigkeit in z-Richtung und insbesondere in Querrichtung (y) wesentlich verbessert.

Eine derartige Federandordnung, hier vorzugsweise als Primärfederung 40 für ein Drehgestell, ermöglicht insbesondere eine Sicherung der nötigen Längs- (Z-Richtung) und Querfedersteifigkeiten (Y-Richtung) sowie der Körperentkopplung zwischen bspw. Radsatz 15 und Drehgestell bzw. Langträgern 3. Vorzugsweise wird die Primärfederung am Langträger durch einen Vorsprung, der an einer entsprechenden am Langträger vorgesehene Ausnehmung greift, befestigt. Auf dem Achslager 19, vorzugsweise auf dem Achslageradapter 21 des Radsatzes wird die Primärfederung 40 vorzugsweise durch gefräste Anschlüsse formschlüssig geführt. Die Dämpfung erfolgt hierbei vorzugsweise durch die Eigendämpfung der vorzugsweise verwendeten Gummifeder(n). Die das erfindungsgemäße Drehgestell umfasst vorzugsweise zwei eigenspannungsarme Laufradsätze 15. Gemäß anderen, nicht dargestellten Ausführungsformen, können auch mehrere Laufradsätze vorgesehen werden. Die Verbindung zwischen Radsatz und Drehgestell bzw. Radsatz und Langträgern erfolgt vorzugsweise über Radsatzlageradapter, welche zumindest Teilweise über die Radsatzlager gestülpt werden und welche vorzugsweise durch eine, beispielsweise mit zwei Bolzen gesicherte, Abhebesicherung gegen Abheben geschützt sind.

Die beschriebene Feder, insbesondere im Zusammenspiel und Einsatz im beschriebenen Drehgestell, insbesondere für den Güterverkehr, weist ein besonders vorteilhaftes Dämpfungs- und Schwingungsverhalten auf. Insbesondere zeigt das Drehgestell eine deutlich verringerte Gleisbeanspruchung und eine deutlich geringere Geräuschentwicklung als herkömmliche Drehgestelle. Die verbesserten Lauf- und Geräuscheigenschaften des Drehgestells mit der erfindungsgemäßen Feder erweisen sich auch dahingehend als vorteilhaft, als dass sie zu einem geringeren Verschleiß von sowohl Gleisbett als auch Radsätzen führt. Dadurch wird einerseits ein optimales Profil der Laufflächen der Räder über einen langen Zeitraum aufrechterhalten. Die Nutzungsdauer des Drehgestells wird verlängert und aufwendig und kostenintensive Wartungsarbeiten wie beispielsweise das Überdrehen der Laufflächen werden reduziert. Weiterhin wird das Gleisbett geschont, was langfristig ebenfalls zu verringertem Einfluss des Gleisbetts auf den Verschleiß und damit die Fahreigenschaften und Geräusche des Drehgestells bei Überfahrt über das Gleisbett führt. Schließlich führen die verbesserten Federungs- und Verbindungseigenschaften des Fahrwerks mit der erfindungsgemäßen Feder auch zu einer verringerten Geräuschemmission. Infolge einer optimierten Bauteilgeometrie und der Vermeidung Körperschallbrücken trägt die erfindungsgemäße Feder wesentlich zur Verbesserung des Drehgestells bei.

Simulationstests haben ergeben, dass mit den erfindungsgemäßen Federn die Realisierung von Drehgestellen möglich wird, welche hinsichtlich ihrer Lauf-, Dämpfungs-, und Geräuscheigenschaften sowohl bei Geradeausfahrt als auch bei Kurvenfahrt gegenüber bekannten Drehgestellen wesentlich verbesserte Eigenschaften aufweisen.

Obwohl die Erfindung mittels der Figuren und der zugehörigen Beschreibung dargestellt und detailliert beschrieben ist, sind diese Darstellung und diese detaillierte Beschreibung illustrativ und beispielhaft zu verstehen und nicht als die Erfindung einschränkend. Es versteht sich, dass Fachleute Änderungen und Abwandlungen machen können, ohne den Umfang und den Geist der folgenden Ansprüche zu verlassen. Insbesondere umfasst die Erfindung ebenfalls Ausführungsformen mit jeglicher Kombination von Merkmalen, die vorstehend oder nachfolgend zu verschiedenen Ausführungsformen genannt oder gezeigt sind. Insbesondere kann die erfindungsgemäße Feder in anderen Einsatzgebieten, wie bspw. LKW, Anhänger oder Straßenschwertransporter, eingesetzt werden.

Die Erfindung umfasst ebenfalls einzelne Merkmale in den Figuren auch wenn sie dort im Zusammenhang mit anderen Merkmalen gezeigt sind und/oder vorstehend oder nachfolgend nicht genannt sind. Auch können die in den Figuren und der Beschreibung beschriebenen Ausführungsformen und einzelne deren Merkmale vom Erfindungsgegenstand ausgeschlossen sein.

Im Weiteren schließt der Ausdruck "umfassen" und Ableitungen davon andere Elemente oder Schritte nicht aus. Ebenfalls schließt der unbestimmte Artikel "ein" bzw. "eine" und Ableitungen davon eine Vielzahl nicht aus. Die Funktionen mehrerer in den Ansprüchen aufgeführter Merkmale können durch eine Einheit erfüllt sein. Die bloße Tatsache, dass bestimmte Masse in zueinander verschiedenen abhängigen Ansprüchen aufgeführt sind, bedeutet nicht, dass eine Kombination dieser Masse nicht vorteilhaft verwendet werden kann. Die Begriffe "im Wesentlichen", "etwa", "ungefähr" und dergleichen in Verbindung mit einer Eigenschaft beziehungsweise einem Wert definieren insbesondere auch genau die Eigenschaft beziehungsweise genau den Wert. Alle Bezugszeichen in den Ansprüchen sind nicht als den Umfang der Ansprüche einschränkend zu verstehen.

## Patentansprüche

1. Lastabhängige Feder mit mindestens einem ersten Federelement, das in einer ersten Richtung wirkt und mindestens einem Reiber mit einem Gleitkörper, vorzugsweise aufweisend eine Reiberfeder, sowie einem Reibkörper, insbesondere zur Dämpfung einer Bewegung im Wesentlichen quer zur ersten Richtung.

2. Feder nach einem der vorangegangenen Ansprüche, wobei der Reibkörper im Bereich der Oberseite der Feder und der Gleitkörper demgegenüber im Bereich der Unterseite der Feder angeordnet ist.

3. Feder nach einem der vorangegangenen Ansprüche, wobei der Gleitkörper aus Metal, vorzugsweise aus Edelstahl und bevorzugt aus V2A-Stahl hergestellt ist und/oder wobei der Reibkörper aus Kunststoff, vorzugsweise aus einem Reibwerkstoff hergestellt ist.

4. Feder nach einem der vorangegangenen Ansprüche, wobei der Gleitkörper in einem Rahmenelement, vorzugsweise einem U-förmigen Rahmenelement angeordnet ist.

5. Feder nach einem der vorangegangenen Ansprüche, wobei der Reiber, vorzugsweise das Rahmenelement, eine Reiberfeder aufweist, die vorzugsweise aus einem Kunststoff und bevorzugt aus Gummi hergestellt ist.,

6. Feder nach einem der vorangegangenen Ansprüche, wobei das Gleitkörperbett eine Härte von etwa 50 bis 80 ShoreA, vorzugsweise von etwa 60 bis 70 ShoreA und weiter bevorzugt von etwa 63 bis 67 ShoreA und besonders bevorzugt von etwa 65 ShoreA aufweist.

7. Feder nach einem der vorangegangenen Ansprüche, wobei der Gleitköper in ein bzw. in das Gleitkörperbett eingebettet ist, wobei das Gleitkörperbett vorzugsweise einen U-förmigen Querschnitt, insbesondere in Fahrtrichtung, aufweist und den Gleitkörper an zwei gegenüberliegenden Seiten zumindest teilweise umfasst und wobei der Gleitkörper vorzugsweise form- und/oder kraftschlüssig mit dem Gleitkörperbett verbunden ist.

8. Feder nach einem der vorangegangenen Ansprüche, Drehgestell oder Primärfederung nach einem der vorangegangenen Ansprüche, wobei Reibkörper und Gleitköper einen Reibungskoeffizienten von etwa 0,15 bis 0,35 µ, vorzugsweise von etwa 0,2 bis 0,3 µ und weiter bevorzugt von etwa 0,24 bis 0,26 µ und besonders bevorzugt von etwa 0,25 µ ausbilden.

9. Feder nach einem der vorangegangenen Ansprüche, wobei die Feder ein unteres Rahmenelement und ein oberes Rahmenelement aufweist.

10. Feder nach einem der vorangegangenen Ansprüche, wobei der Gleitkörper am unteren und/oder der Reibkörper am oberen Rahmenelement angeordnet ist, vorzugsweise derart, dass Reibkörper und Gleitköper im unbelasteten Zustand nicht miteinander in Kontakt stehen ein Spiel von vorzugsweise etwa 1 bis 3 mm, weiter bevorzugt von etwa 1,5 bis 2,5 mm und besonders bevorzugt von etwa 2 mm aufweisen

11. Feder nach einem der vorangegangenen Ansprüche, wobei das erste und/oder zweite Federelement zwischen dem oberen und unteren Rahmenelement angeordnet sind und vorzugsweise direkt mit diesem/n verbunden sind.

12. Feder nach einem der vorangegangenen Ansprüche, bei dem die ersten Winkel jeweils in einem Bereich von *0*° bis 50°, vorzugsweise von 10° bis 50°, weiter bevorzugs von 10° bis *45*° zur Senkrechten auf die Anordnung, vorzugsweise eine Richtung, insbesondere eine Fahrtrichtung ausgestaltet sind und insbesondere etwa *30*° betragen.

13. Feder nach einem der vorangegangenen Ansprüche, die ein zweites Federelement aufweist, das in einem zweiten Winkel zur Senkrechten, vorzugsweise auf eine Richtung, insbesondere eine Fahrtrichtung, angeordnet ist, wobei der Reiber zwischen dem ersten und zweiten Federelement angeordnet ist, wobei der zweite Winkel vorzugsweise etwa dem vorzeichenverkehrten ersten Winkel entspricht und wobei die Federelemente vorzugsweise als Elastomerfedern ausgestaltet sind.

14. Feder nach einem der vorangegangenen Ansprüche, wobei das obere und/oder untere Rahmenelement derart ausgebildet, vorzugsweise gekrümmt, ist bzw. sind, dass die Federelemente den ersten bzw. zweiten Winkel einnehmen.
